# EUROPÄISCHE PATENTSCHRIFT

(11) **EP 1 602 579 B1**
(45) Veröffentlichungstag und Bekanntmachung des Hinweises auf die Patenterteilung: **30.07.2008**
(21) Anmeldenummer: 05011675.5
(22) Anmeldetag: 31.05.2005
(51) Int. Cl.: B65B 3/32, B65B 3/14, B65D 77/08

(54) **Anlage zum Befüllen von Nahrungsmittelbechern**
Apparatus for filling food product cups
Appareil pour remplir des gobelets pour produits alimentaires

(30) Priorität: 01.06.2004 DE 102004028423
(43) Veröffentlichungstag der Anmeldung: 07.12.2005
(73) Patentinhaber: Campina GmbH, 74078 Heilbronn (DE)
(72) Erfinder: Reuss, Norbert, 71334 Waiblingen (DE)
(74) Vertreter: Patentanwälte Ruff, Wilhelm, Beier, Dauster & Partner

(56) Entgegenhaltungen:
- EP-A- 0 269 507
- EP-A- 1 221 409
- DE-A1- 10 124 020
- DE-A1- 19 735 621
- FR-A- 2 708 563
- FR-A- 2 831 519
- GB-A- 1 486 634

## Beschreibung

Die Erfindung betrifft eine Anlage zum gleichzeitigen getakteten Befüllen von Nahrungsmittelbechern mit jeweils mindestens zwei von einander verschiedenen pastös fließfähigen Nahrungsprodukten, insbesondere Dessertprodukten, mit mindestens zwei Vorratsbehältern für die mindestens zwei verschiedenen Produkte, Durckerzeugungsmitteln, Volumendosiereinrichtungen, Ausgabedüsen und Produktleitungen zwischen den Vorratsbehältern und den Ausgabedüsen. Die Erfindung betrifft weiterhin ein Verfahren zur Herstellung eines Dessertprodukts.

In der Nahrungsmittelindustrie, insbesondere der Milchindustrie, ist es üblich, pastös fließfähige Produkte in Becher abzufüllen, die in der Regel mit einer heißversiegelten Aluminiumfolie verschlossen werden. Bei der Abfüllung der Produkte werden in der Regel eine oder zwei Reihen mit mehreren, insbesondere vier bis acht nebeneinander angeordneten Bechern gleichzeitig getaktet befüllt. In jüngerer Zeit ist es aus geschmacklichen und optischen Gründen üblich geworden, verschiedene Produkte gleichzeitig in einen Becher abzufüllen, wobei die Produkte im Becher in getrennten Zonen nebeneinander und/oder übereinander liegen. Die für diesen Zweck verwendeten Mehrfachdüsen sind in Form eines Düsenblocks ausgebildet, dessen Querschnittsabmessungen in etwa denen des zu befüllenden Bechers entspricht. In dem Düsenblock sind bis zu vier paralllele Einzeldüsen mit jeweiligen Ventilstöseln und Zufuhrkanälen vorgesehen. Die Mehrfachdüsen stehen mit mechanischen Antriebseinrichtungen in Wirkverbindung, die die Ventilstösel zum Abfüllen in eine Offenstellung und nach Beendigung des Abfüllvorgangs in eine Schließstellung bringen. Dies bedarf einer räumlich aufwendigen Mechanik, durch die die Anzahl der Einzeldüsen in einem Düsenblock begrenzt ist. In der Regel werden deshalb nur maximal zwei verschiedene Produkte durch vier Düsen ausgegeben, wobei für jedes Produkt zwei Düsen zur Verfügung stehen. Damit können die in der Regel konisch ausgebildeten Becher mit vier nebeneinander liegenden Nahrungsmittelfeldern gefüllt werden, die gedreht oder ungedreht sein können.

Bekannte Abfüllanlagen und Dessertprodukte sind beispielsweise in den folgenden Druckschriften beschrieben: EP 0 928 560 A2, DE 197 35 619 A1, DE 197 35 621 A1, DE 197 58 543 A1, EP 0 897 864 B1, DE 295 12 257 U1, FR 2 708 563 A, EP 1 221 409 A1, EP 0 269 507 A, DE 101 24 020 A1.

Es besteht der Wunsch, bei der Befüllung von Bechern mit Nahrungsprodukten, insbesondere Dessertprodukten, weitere Variationen hinsichtlich des Erscheinungsbildes und der geschmacklichen Kombinationen der Nahrungsprodukte zu ermöglichen. Es ist daher Aufgabe der Erfindung, die Voraussetzungen dafür zu schaffen.

Die Aufgabe wird gelöst durch eine Anlage mit den Merkmalen des Anspruchs 1.
Gemäß der Erfindung sind im Bereich der Düsen keine Ventile vorgesehen. Dadurch entfällt auch die Mechanik zur Betätigung der Ventile. Hierdurch wird viel Platz gewonnen, der, wenn gewünscht, zur Anordnung weiterer Ausgabedüsen über jedem Becher ausgenutzt werden kann. Dies ermöglicht wiederum die Ausgabe weiterer Produktkombinationen ohne dass die bisherige bewährte Parallelanordnung mehrerer Becher während der Abfüllung verändert zu werden braucht. Die offenen Düsen haben nicht nur einen geringen Platzbedarf, sondern ermöglichen auch eine kostengünstige Herstellung der Düsenanordnung bzw. des Düsenblocks sowie auch eine vereinfachte Reinigung.

Vorzugsweise werden die Ausgabedüsen von offenen Leitungsenden gebildet. So kann die Düseneinrichtung für jeden Becher aus einer Nebeneinander-Anordnung offener Leitungsenden gebildet werden. Vorzugsweise entspricht der Durchflussquerschnitt der Ausgabedüsen im wesentlichen gleich dem Durchflussquerschnitt der Zufuhrleitungen bzw. der Produktleitungen im Bereich der Düsen. Die Düsenöffnungen besitzen vorzugsweise einen offenen Innenquerschnitt. Dadurch kann das jeweilige Nahrungsmittel als Vollstrang ausgegeben werden. Dies ist vorteilhaft im Vergleich zu Ringspalten bei den bekannten Anordnungen, bei denen durch Bewegung eines Ventilsstösels eine ringförmige Ausgabedüse gebildet wird.

Die Viskosität der Nahrungsmittelprodukte reicht in der Regel aus, um in Verbindung mit dem Druckminderungsmittel ein Nachlaufen des Nahrungsproduktes zu verhindern. Bei niedrigen viskosen Nahrungsprodukten, die eine Tendenz zum Nachtropfen haben, können in den Düsenöffnungen parallel zur Düsenlängsachse verlaufende Unterteilungen vorgesehen sein, die durch Adhäsion ein Nachtropfen des Produktes verhindern.

Wie bei den bekannten Abfüllanlagen können pro Produkt zwei oder mehr Ausgabedüsen in einer einem Becher zugeordneten Düseneinrichtung vorgesehen sein. Hierzu reichen gemäß einer bevorzugten Ausführungsform der Erfindung in den Produktleitungen Verzweigungen aus, von denen Abzweigleitungen zu mindestens zwei Düsen desselben Produktes führen. Die Verzweigungen sind vorzugsweise erst kurz vor den Düsenöffnungen vorgesehen. Die Leitungslängen der Abzweigleitungen zwischen den Verzweigungen und den Düsenöffnungen sind vorzugsweise gleich lang und insbesondere auch im Querschnitt gleich groß. Dadurch wird erreicht, dass der aufgeteilte Nahrungsmittelstrom durch die Düsen der Abzweigleitungen zeitgleich und in gleicher Dosierung ausgegeben wird. Die Abzweigungen können innerhalb der Düseneinrichtung, insbesondere innerhalb eines Düsenstockes oder Düsenblockes vorgesehen sein. Der Abstand zwischen den Abzweigungen und den Düsenöffnungen ist vorzugsweise kürzer als 20 cm, insbesondere kürzer als 10 cm.

Gemäß der Erfindung sind in den Produktleitungen zwischen den Druckerzeugungsmitteln und den Düsenöffnungen in räumlicher Entfernung von den Düsenöffnungen Ventile vorgesehen. Durch die räumlich getrennte Anordnung der Ventile wird der Platzbedarf der Ventileinrichtungen nicht beschränkt. Bevorzugt sind die Druckerzeugungsmittel, die Unterdruckerzeugungsmittel sowie gegebenenfalls vorhandene Ventile und Steuereinrichtungen so weit von den Düsen angeordnet, dass die Düsen selbst und der Zugang zu den Düsen räumlich nicht behindert werden. In der Regel ist oberhalb der Düseneinrichtungen und/oder neben der Transporteinrichtung für die Becher genügend Platz vorhanden, um die Druckerzeugungsmittel, Unterdruckerzeugungsmittel, Ventile und Steuereinrichtungen zu platzieren.

Bei einer besonders bevorzugten Ausführungsform der Erfindung ist die für eine Düseneinrichtung vorgesehene Mehrzahl an Einzeldüsen zu einem Düsenstock, insbesondere einem Düsenblock, zusammengefasst. Insbesondere ist die Düseneinrichtung im wesentlichen frei, vorzugsweise vollständig frei von beweglichen Teilen. Sowohl beim Montieren als auch beim Demontieren und Reinigen erübrigt sich somit ein Zusammenbauen oder ein Zerlegen der Düseneinrichtung, was sich für den Betrieb günstig auswirkt.

Gemäß der Erfindung werden sowohl die Druckerzeugungsmittel als auch die Druckminderungsmittel von einer umkehrbaren Pumpe, insbesondere einer Dosierpumpe, gebildet. Hierzu eignet sich beispielsweise eine Kolbenpumpe. Die Pumpe kann ein bestimmtes Volumen des jeweiligen Nahrungsproduktes ansaugen und durch die jeweilige Produktleitung in den Becher ausgeben. Durch eine leichte Umkehr der Pumpbewegung kann in der Produktleitung zwischen Pumpe und Düse ein relativer Unterdruck erzeugt werden, der ein Nachlaufen des Produktes an der offenen Düse verhindert. Der umkehrbaren Pumpe ist ein Absperrventil, insbesondere ein Dreiwegeventil, zugeordnet. Das Absperrventil sitzt vorzugsweise sowohl im Zulauf als auch im Ablauf der Pumpe, was bei einer herkömmlichen Kolbenpumpe die gleiche Stelle ist. Beim Ansaugvorgang der zu dosierenden Produktmenge ist das Ventil gegenüber dem Vorratsbehälter offen und gegenüber der Düseneinrichtung geschlossen. Bei der Ausgabe des dosierten Produktvolumens ist das Ventil gegenüber dem Vorratsbehälter geschlossen und gegenüber der Düseneinrichtung offen. Dies ist auch der Fall bei der kurzzeitigen Rücksaugung, durch die die Druckminderung in der Produktleitung zwischen Pumpe und Düse vorgenomen wird.

Während der Befüllung wird vorzugsweise eine vertikale Relativbewegung zwischen jeder Düseneinrichtung und den der jeweiligen Düseneinrichtung zugeordneten Bechern vorgenommen. Durch Annäherung der Becher an die Düseneinrichtung vor Beginn der Dosierung und relatives Absenken der Becher während der Produktausgabe kann die Fallhöhe des Produktes zwischen Ausgabeeinrichtung und Niveau im Becher klein und im wesentlichen konstant gehalten werden, was sich positiv für den Abfüllvorgang auswirkt. Dafür vorgesehene Hubeinrichtungen sind bereits bekannt, wobei es bevorzugt ist, nicht die Düseneinrichtungen sondern die Becher anzuheben und abzusenken. Ebenso kann eine Dreheinrichtung zur Erzeugung einer relativen Drehbewegung zwischen Düseneinrichtung und Becher vorgesehen sein, wobei wiederum vorzugsweise die Becher drehbar gelagert sind. Bei einer bevorzugten Ausführungsform der Erfindung, bei der mehrere Düseneinrichtungen paralle nebeneinander und ebenso mehrere zu befüllende Becher darunter nebeneinander angeordnet sind, stehen Hublager, die vorzugsweise gleichzeitig als Drehlager ausgebildet sein können, jeweils mit mindestens einem Zahnrad in Wirkverbindung, wobei ein Zahnriemen vorgesehen ist, der in die Zahnräder der parallel angeordneten Drehlager eingreift, so dass alle parallel nebeneinander angeordneten Drehlager und gegebenenfalls Hublager mittels des Zahnriemens gleichzeitig angetrieben werden. Der Zahnriemen ist vorzugsweise hin und her bewegbar, wofür vorzugsweise eine Schub- und Zugstange vorgesehen ist, die vorzugsweise mit einem pneumatisch oder hydraulisch mit Druck beaufschlagbaren Druckzylinder zusammenwirkt. Diese Ausführungsform kann auch unabhängig von der Ausbildung der Düseneinrichtung verwirklicht sein. Es ist auch möglich, den Zahnriemen mittels eines Elektromotors oder Luftmotors anzutreiben.

Die Erfindung betrifft auch die Herstellung eines Dessertprodukts aus verschiedenen, insbesondere verschieden farbigen, Nahrungsmitteln in einem Becher mittels einer erfindungsgemäßen Anlage.
Weitere Vorteile und Merkmale der Erfindung ergeben sich aus der nachfolgenden Beschreibung von bevorzugten Ausführungsformen in Verbindung mit der Zeichnung und den Unteransprüchen. Hierbei können die einzelnen Merkmale jeweils für sich alleine oder in Kombination miteinander verwirklicht sein.

IN der Zeichnung zeigen:
- Figur 1:: eine schematische Darstellung einer Ausführungsform der erfindungsgemäßen Anlage mit einer mechanischen Dosierpumpe und
- Figur 2:: eine schematische Darstellung von Drehlagern für die zu befüllenden Becher.

Bei der in Figur 1 dargestellten Ausführungsform der Erfindung sind vier Vorratsbehälter 1a, 1b, 1c und 1d für vier verschiedene pastös fließfähige Produkte vorgesehen. Der Einfachheit halber wird die Funktion der Anlage nur anhand von zwei Vorratsbehältern 1a und 1b gezeigt. Von den Vorratsbehältern führen Produktleitungen 2a und 2b zu Dosiereinheiten 3a und 3b, die aus einer Kolbenpumpe 4a und 4b in Verbindung mit einem Dreiwegeventil 5a und 5b bestehen. Die Produktleitung 2a führt durch das Dreiwegeventil 5a in die Kolbenpumpe 4a, wie dies bei der Dosiereinheit 3a dargestellt ist und von der Kolbenpumpe durch das Dreiwegeventil zu einem Düsenkopf 6, wie dies in der Dosiereinheit 3b dargestellt ist.

Im Düsenkopf 6 befinden sich insgesamt sieben Düsen 7, die von offenen Leitungsenden gebildet werden. Entsprechend der kreisrunden Querschnittsform eines zu befüllenden Bechers 8 sind sechs der Düsen an der Unterseite des Düsenblocks 6 auf einer kreisrunden Umfangslinie angeordnet. Die siebte Düse befindet sich im Zentrum auf der Unterseite des Düsenkopfes und kommt aus der Produktleitung 2b der Dosiereinrichtung 3b. Die Produktleitung 2a weist im Düsenkopf 6 eine Verzweigung 9 auf, von der aus zwei gleich lange Leitungsabschnitte 10 mit gleichem Durchmesser zu den entsprechenden Düsenöffnungen 7 führen. Die Vorratsbehälter 1c und 1d sind in entsprechender Weise wie der Vorratsbehälter 1a mit dem Düsenblock verbunden und besitzen ebenfalls entsprechende (hier nicht dargestellte) Verzweigungen, deren Leitungsabschnitte paarweise in die restlichen vier am Umfang der Unterseite des Düsenblocks vorgesehenen Düsenöffnungen führen. Es ist somit möglich, vier verschiedene Produkte zeitgleich oder zeitlich versetzt aus dem Düsenblock in den konischen Becher 8 auszugeben. Der Becher 8 ist während des Abfüllvorgangs auf einen Dreh- und Hubteller 11 aufsetzbar, der am Rand eine konisch verlaufende Becheraufnahme besitzt, die den Becher zentriert und bei der Drehbewegung durch Reibungskräfte festhält.

Für die gleichzeitige Befüllung sind jeweils 8, 12 oder 16 Becher zu einer Einheit zusammengefasst und zwar in Form von zwei quer zur Förderrichtung angeordneten Reihen, die ihrerseits jeweils 4, 6 oder 8 Becher umfassen. Der Anzahl der Becher ist eine entsprechende Anzahl an Düsenblöcken zugeordnet. Die Düsenblöcke stehen im wesentlichen fest. Die Becheranordnung wird unter die Düsen gefahren und nach dem Befüllen in eine Verschließstation weiterbefördert. Eine Steuereinrichtung sorgt dafür, dass das Gesamtvolumen an Nahrungsprodukten dem Füllvolumen des Bechers entspricht. Die Dosiereinrichtungen werden in entsprechender Weise aufeinander abgestimmt, wobei auch ein zeitlicher Versatz der Ausgabe einzelner Nahrungsprodukte gegenüber anderen möglich ist, um eine Schichtung in vertikaler Richtung zu erreichen. Die einzelnen Dosiereinrichtungen werden so angesteuert, dass die jeweilige Kolbenpumpe 4 bei gegenüber dem Vorratsbehälter 1 geöffneten Dreiwegeventil 5 die für das Nahrungsmittelprodukt bestimmte Volumenmenge ansaugt und dann zum vorbestimmten Zeitpunkt durch das gegenüber dem Düsenblock geöffnete Dreiwegeventil in den jeweiligen Becher 8 ausgibt. Nach Erreichen des vorbestimmten Ausgabevolumens stoppt die Dosiereinrichtung nicht nur sondern zieht anschließend leicht zurück. Dadurch reißt der aus der Düsenöffnung 7 ausgegebene Produktstrom ab und ein Nachlaufen des Produktes wird verhindert. Der zu befüllende Becher wird jeweils vor dem Befüllvorgang so weit angehoben, dass der konisch ausgebildete Düsenblock in den Becher eintaucht. Entsprechend dem Ansteigen des Produktniveaus im Becher wird der Becher jeweils wieder so abgesenkt, dass er nach dem Befüllvorgang unter dem Düsenblock seitlich wegbewegt werden kann. Falls erwünscht, kann der Becher während des Absenkens und Befüllens gleichzeitig gedreht werden, wodurch sogenannte gedrehte Produkte erhältlich sind.

Wie beim gefüllten Becher 8 angedeutet ist es bei dem hier vorgesehenen Düsenblock mit sieben Düsenöffnungen möglich, zunächst durch die Dosiereinrichtung 3b durch die zentrale Düse ein Produkt auszugeben, das den Becherboden bedeckt. Danach können durch die am Umfang des Düsenblocks vorgesehenen sechs weiteren Düsen paarweise drei weitere Produkte gleichzeitg ausgegeben werden, wobei durch ein Drehen des Bechers ein wendelförmiger Produktaufbau erzielt wird. Durch die zentrale Düse kann dann wiederum eine Deckschicht aus dem ersten Produkt ausgegeben werden, wonach der Füllvorgang beendet ist.

Als Produkte kommen vorzugsweise Dessertprodukte und Milchprodukte in Frage wie Joghurtprodukte, Puddings, Marmeladen, Sahneprodukte usw., wobei diese Produkte je nach Farbe und Geschmack in beliebiger Weise miteinander kombiniert werden können.

In Figur 2 ist ein gemeinsamer Antrieb für eine Reihe aus sechs Dreh- und Hubtellern 11 schematisch dargestellt. Die Dreh- und Hubteller sind jeweils über eine spindelförmige Hubeinrichtung mit einem Antrieb verbunden, dem jeweils ein zentrales Zahnrad 31 zugeordnet ist. Die sechs Zahnräder sind untereinander unter Zwischenschaltung von Umlenkrollen 32 durch ein umlaufendes Zahnband 33 verbunden, dessen Zähne in Wirkverbindung mit den Zahnrädern stehen. Eine Schub- und Zugeinrichtung 34 dient zur Hin- und Herbewegung des Zahnbandes 33. Hierzu ist das freie Ende einer Kolbenstange 35 mit dem Zahnband 33 verbunden. Durch entsprechende Druckbeaufschlagung des im zugehörigen Druckzylinder 36 angeordneten nicht dargestellten Kolbens ist die Kolbenstange 35 hin und her bewegbar. Entprechend der Hin- und Herbewegung der Kolbenstange und des Zahnbandes werden die Dreh- und Hubteller hin und her gedreht und dabei angehoben bzw. abgesenkt. Sofern eine Drehbewegung der Teller und damit der zu füllenden Becher nicht erwünscht ist, kann die Drehbewegung blockiert werden, so dass die Becher lediglich angehoben und abgesenkt werden.

Für eine Becheranordnung aus zwei Reihen ä 4, 6 oder 8 Bechern können für jede Reihe getrennte Zahnbandantriebe vorgesehen sein. Es ist aber auch möglich, das Band entsprechend länger auszubilden und beide Reihen, d.h. alle Dreh- und Hubteller über ein gemeinsames Zahnband anzutreiben.

## Patentansprüche

1. Anlage zum gleichzeitigen getakteten Befüllen von Nahrungsmittelbechern (8) mit jeweils mindestens zwei voneinander verschiedenen pastös fließfähigen Nahrungsprodukten, mit mindestens zwei Vorratsbehältern (1a-d) für die mindestens zwei verschiedenen Produkte und einer Mehrfachdüse mit zu einer Düseneinrichtung (6) zusammengefassten Einzeldüsen (7) zur gleichzeitigen getakteten Ausgabe der Produkte wobei die Düsenöffnungen frei von einer Verschließeinrichtung und die Einzeldüsen (7) mit Produktleitungen (2a, 2b) verbunden sind, **dadurch gekennzeichnet, dass** in den Produktleitungen (2a, 2b) jeweils eine Dosiereinrichtung (3a, 3b) angeordnet ist, die durch eine umkehrbare Pumpe (4a-4d), insbesondere eine Dosierpumpe, gebildet ist, wobei jeder umkehrbaren Pumpe (4a-d) ein Absperrventil, insbesondere ein Dreiwegeventil (5a-d) zugeordnet ist, das im Zulauf und Ablauf der Pumpe sitzt, die Pumpe (4a - 4d) und das Absperrventil als Druckminderungsmittel wirken, die durch Erzeugen eines Unterdrucks ein Nachlaufen der Produkte verhindern, und die Pumpen (4a-4d), die durch Erzeugen eines Unterdrucks ein Nachlaufen der Produkte verhindern, in den Produktleitungen (2a-d) räumlich getrennt von den Düsen (7) vorgesehen sind.

2. Anlage nach Anspruch 1, **dadurch gekennzeichnet, dass** mehrere Düsen einer einem Becher zugeordneten Düseneinrichtung zu einem Düsenstock, insbesondere einem Düsenblock (6), zusammengefasst sind, der im wesentlichen frei, insbesondere vollständig frei, von beweglichen Teilen ist.

3. Anlage nach einem der Ansprüche 1 oder 2, **dadurch gekennzeichnet, dass** eine Einrichtung zur relativen Abstandsvergrößerung zwischen Becher (8) und Düsen (7) während der Befüllung vorgesehen ist, wobei vorzugsweise die Düsen (7) höhenfest angeordnet und die Becher (8) in der Höhe abhebbar und absenkbar gelagert sind.

4. Anlage nach einem der Ansprüche 1 bis 3, **dadurch gekennzeichnet, dass** mehrere Düseneinrichtungen (6) parallel nebeneinander in Reihen angeordnet sind und eine Einrichtung zum Erzeugen einer gemeinsamen relativen Hub- und/oder Drehbewegung zwischen den Reihen der Becher (8) und Düseneinrichtungen (6) während der Befüllung vorgesehen ist, wobei vorzugsweise die Düsen (7) fest angeordnet sind und die Becher (8) hub- und/oder drehbar gelagert

5. Anlage nach einem der Ansprüche 1 bis 4, **dadurch gekennzeichnet, dass** mehrere, insbesondere vier bis acht parallel angeordnete Lager (11) für die Becher in Reihe angeordnet sind, mit denen jeweils mindestens ein Zahnrad (31) in Wirkverbindung steht und Hub- und/oder Drehbewegungen mittels eines antreibbaren Zahnriemens (33) erzeugt werden, der in die Zahnräder (31) der parallel angeordneten Lager (11) eingreift.

6. Anlage nach Anpruch 5, **dadurch gekennzeichnet, dass** der Zahnriemen mit Hilfe eines Antriebs (34) hin- und herbewegbar ist, insbesondere mit Hilfe eines pneumatisch oder hydraulisch betätigbaren Druckzylinders (36) mit Kolbenstange (35).

7. Verfahren zur Hestellung eines Dessertprodukts aus verschiedenen, insbesondere verschiedenfarbigen Nahrungsmitteln, in einem Becher mittels einer Anlage nach einem der Ansprüche 1 bis 6, wobei in mindestens einem Querschnitt mindestens drei verschiedene Nahrungsmittel nebeneinander angeordnet sind, **dadurch gekennzeichnet, dass** die Dosiereinrichtung (3a, 3b) nach Erreichen eines vorbestimmten Ausgabevolumens gestoppt und anschließend leicht zurückgezogen wird, so dass ein aus den Düsenöffnungen ausgegebener Nahrungsmittelstrom abreißt und ein Nachlaufen des Nahrungsmittels verhindert wird.

8. Verfahren nach Anspruch 7, **dadurch gekennzeichnet, dass** der Becher (8) gedreht wird, so dass ein wendelförmiger Produktaufbau erzielt wird.

9. Verfahren nach Anspruch 8, **dadurch gekennzeichnet, dass** unterschiedliche Nahrungsmittel in voneinander verschiedenen Schichten übereinander und/oder in voneinander verschiedenen Querschnittsformen miteinander kombiniert werden.

## Claims

1. An apparatus for simultaneously, cyclically filling food-product cups (8) with at least two, mutually differing, pasty, fluid, food products that has at least two storage containers (1a - 1d) for storing the at least two, differing products and a multiplex nozzle having individual nozzles (7) combined into a nozzle device (6) for simultaneously, cyclically dispensing the products, where the nozzle orifices have no closing device and the individual nozzles (7) are connected to product lines (2a, 2b), **characterized in that** a dispensing device (3a, 3b) that is formed by a reversible pump (4a - 4d), in particular, a dispensing pump, is arranged in each of the product lines (2a, 2b), where each reversible pump (4a - 4d) is assigned to a shutoff valve, in particular, a three-way valve (5a-d), situated in the pump's inlet and outlet ports, the pump (4a - 4d) and the shutoff valve act as a pressure reducer that prevents the product from dribbling by generating an underpressure, and the pumps (4a - 4d) that prevent the product from dribbling by generating an underpressure are provided in the product lines (2a - 2d) at locations therein that are spatially separated from those occupied by the nozzles (7).

2. An apparatus according to claim 1, **characterized in that** several nozzles of a nozzle device assigned to a cup are combined into a nozzle staff, in particular, a nozzle block (6), that is essentially free of moving parts, in particular, has no moving parts.

3. An apparatus according to claim 1 or claim 2, **characterized in that** a device for increasing the relative distance between cups (8) and nozzles (7) during filling is provided, where the nozzles (7) are preferably arranged at fixed heights and the cups (8) are mounted such that they may be raised or lowered.

4. An apparatus according to any of claims 1 to 3, **characterized in that** several nozzle devices (6) are arranged next to one another in parallel rows and a device for generating a joint relative raising/lowering and/or rotary motion during filling is provided between the rows of cups (8) and nozzle devices (6), where the nozzles (7) are preferably stationary and the cups (8) are supported such that they may be raised/lowered and/or rotated.

5. An apparatus according to any of claims 1 to 4, **characterized in that** several, in particular, four to eight, parallel supports (11) for the cups are arranged in row, each of which meshes with at least one gear (31) and raising/lowering and/or rotary motions are actuated by a drivable toothed belt (33) that engages with the gear (31) of the parallel of supports (11).

6. An apparatus according to any of claim 5, **characterized in that** the toothed belt may be driven back and forth by a drive (34), in particular, by a pneumatically or hydraulically actuated impression cylinder (36) having a piston rod (35).

7. A method for manufacturing a dessert product from various, in particular, variously colored, foodstuffs in a cup using an apparatus according to any of claims 1 to 6, where at least three different foodstuffs are arranged next to one another in at least one cross-section, **characterized in that** operation of the dispensing device (3a, 3b) is halted once a predetermined dispensed volume has been reached and then is retracted in order that a flow of foodstuff from the nozzle orifices will cease and dribbling of the foodstuff will be prevented.

8. A method according to claim 7, wherein the cups (8) are rotated in order that a spiraling product structure will be achieved.

9. A method according to claim 8, wherein various foodstuffs are combined with one another in distinct, overlying layers and/or distinct cross-sectional patternings.

## Revendications

1. Installation destinée à remplir simultanément, de manière cyclique, des gobelets de produits alimentaires (8) avec au moins deux produits alimentaires différents l'un de l'autre, d'une consistance pâteuse coulante, avec au moins deux réservoirs (1a-1d) stockant au minimum les deux produits différents et avec un injecteur multiple comportant des buses individuelles (7) réunies en un dispositif (6) à buses servant à débiter simultanément les produits de manière cyclique, les orifices des buses étant dénués d'un dispositif de fermeture et les buses individuelles (7) étant reliées aux conduites (2a, 2b) de produits, **caractérisée en ce que** chaque conduite (2a, 2b) de produit comporte, agencé dessus, un dispositif de dosage (3a, 3b) formé par une pompe réversible (4a - 4d), une pompe de dosage notamment, sachant qu'à chaque pompe réversible (4a - 4d) est affectée une vanne de fermeture, notamment une vanne à trois voies (5a - 5d) située dans l'arrivée à la pompe et à la sortie de cette dernière, **en ce que** la pompe (4a - 4d) et la vanne de fermeture agissent en détendeurs qui, par génération d'une dépression, empêchent les produits de continuer d'affluer, et **en ce que** les pompes (4a - 4d) empêchant par génération d'une dépression le produit de continuer d'affluer sont prévues, spatialement séparées des buses (7), sur les conduites de produits (2a - 2d).

2. Installation selon la revendication 1, **caractérisée en ce que** plusieurs buses d'un dispositif à buses affecté à un gobelet sont réunies en une lance à buses, notamment en un bloc de buses (6) qui est essentiellement exempt et en particulier entièrement exempt de pièces mobiles.

3. Installation selon l'une des revendications 1 ou 2, **caractérisée en ce qu'**a été prévu un dispositif servant à accroître l'écart relatif entre le gobelet (8) et les buses (7) pendant le remplissage, les buses (7) étant de préférence agencées à une hauteur fixe et les gobelets (8) se trouvant sur paliers leur permettant de changer de hauteur par montée et descente.

4. Installation selon l'une des revendications 1 à 3, **caractérisée en ce que** plusieurs dispositifs (6) à buses sont agencés en rangées parallèles se côtoyant et qu'a été prévu un dispositif servant à générer, pendant le remplissage, un mouvement relatif conjoint de levage/abaissement et/ou rotatif entre les rangées de gobelets (8) et les dispositifs (6) à buses, les buses (7) étant agencées de préférence fixes et les gobelets (8) se trouvant sur paliers leur permettant de monter/descendre et de tourner.

5. Installation selon l'une des revendications 1 à 4, **caractérisée en ce que** plusieurs paliers, en particulier quatre à huit paliers (11) agencés parallèles sont agencés en rangée pour les gobelets, paliers avec lesquels chaque fois au moins une roue dentée (31) se trouve en liaison active et **en ce que** des mouvements de levage/abaissement et/ou de rotation sont générés par une courroie crantée (33) entraînable qui engrène dans les roues dentées (31) des paliers (11) agencés parallèles.

6. Installation selon la revendication 5, **caractérisée en ce que** la courroie crantée peut se déplacer en va-et-vient au moyen d'un entraînement (34), notamment d'un vérin (36) à commande pneumatique ou hydraulique équipé d'une tige de piston (35).

7. Procédé destiné à la confection, dans un gobelet, d'un dessert à partir de produits alimentaires différents, notamment de couleurs différentes, au moyen d'une installation selon l'une des revendications 1 à 6, au moins trois produits alimentaires différents étant agencés côte à côte dans au moins une section, **caractérisé en ce que** l'on fait stopper le dispositif de dosage (3a, 3b) une fois atteint un volume de soutirage prédéfini et qu'ensuite on le fait reculer légèrement pour que le flux de produits alimentaires sortant par les orifices des buses se rompe et pour empêcher ainsi le produit alimentaire de continuer d'affluer.

8. Procédé selon la revendication 7, **caractérisé en ce que** le gobelet (8) subit une rotation de sorte à obtenir une stratification spiralée des produits.

9. Procédé selon la revendication 8, **caractérisé en ce que** des produits alimentaires différents sont combinés entre eux par superposition de couches différentes les unes des autres et/ou par juxtaposition de formes de sections différentes les unes des autres.
